# EUROPÄISCHE PATENTSCHRIFT

(11) **EP 3 541 720 B1**
(45) Veröffentlichungstag und Bekanntmachung des Hinweises auf die Patenterteilung: **16.09.2020**
(21) Anmeldenummer: 17800370.3
(22) Anmeldetag: 10.11.2017
(51) Int. Cl.: B65D 47/24, A47K 5/12, B67D 3/04

(54) **IN EINE BEHÄLTERÖFFNUNG EINSETZBARES VERSCHLUSSELEMENT, UND BEHÄLTER**
CLOSURE ELEMENT THAT CAN BE INSERTED INTO A CONTAINER OPENING, AND CONTAINER
ÉLÉMENT DE FERMETURE POUVANT ÊTRE INSÉRÉ DANS UNE OUVERTURE DE RÉCIPIENT, ET RÉCIPIENT

(30) Priorität: 21.11.2016 AT 510532016
(43) Veröffentlichungstag der Anmeldung: 25.09.2019
(73) Patentinhaber: Hagleitner, Hans Georg, 5700 Zell am See (AT)
(72) Erfinder: Hagleitner, Hans Georg, 5700 Zell am See (AT)
(74) Vertreter: Torggler & Hofinger Patentanwälte
(86) Internationale Anmeldenummer: PCT/AT2017/060301
(87) Internationale Veröffentlichungsnummer: WO 2018/090068

(56) Entgegenhaltungen:
- EP-A1- 1 571 122
- EP-A2- 0 199 142
- EP-A2- 2 275 014
- DE-A1- 4 136 047
- DE-B- 1 148 487
- US-A1- 2002 139 816

## Beschreibung

Die Erfindung betrifft ein in eine Behälteröffnung einsetzbares Verschlusselement gemäß Anspruch 1.

Ein derartiges Verschlusselement ist beispielsweise aus der EP 1571122 bekannt. Der Kolben weist zwischen zwei Umfangswulsten eine Ringnut auf, in die eine Kolbendichtung in Form eines O-Rings eingelegt ist. Der Behälter ist insbesondere zur Verwendung in einem Spender vorgesehen, in dessen Behälteraufnahme er kopfstehend, also mit seinem Verschlusselement nach unten, eingesetzt wird. In der Behälteraufnahme ist ein Betätigungsteil, insbesondere ein Stößel oder dergleichen angeordnet, der in das Verschlusselement eingreift und bei Betätigung den Kolben anhebt, sodass die unterste von zumindest zwei Öffnungen freigegeben wird und Medium aus dem Behälter ausfließen kann. Da der Behälter nicht kompressibel sondern steif ist, wird durch die Betätigung des Betätigungsteiles auch eine obere Belüftungsöffnung freigegeben, durch die Luft in den Behälter eindringen kann.

In derartige Behälter werden die verschiedensten, durch den Spender portionsweise abzugebende Medien eingefüllt, beispielsweise Reinigungsmittel, Desinfektionsmittel, etc., die vor allem in konzentrierter Form zur Abgabe kommen und für die Verwendung verdünnt werden. Es ist selbstverständlich, dass Behälter und Verschlusselement aus einem zum eingefüllten Medium inerten Material bestehen. Dies gilt natürlich ebenso für die verwendete Kolbendichtung, für die meist ein zweites inertes Material gefunden werden muss.

Andere Verschlusselemente sind von EP 2 275 014 A2, DE 11 48 487 B, EP 0 199 142 A2, DE 41 36 047 A1 und US 2002/139816 A1 bekannt.

Die Erfindung hat es sich nun zur Aufgabe gestellt, hier Abhilfe zu schaffen und schlägt vor, dass der Kolbendurchmesser größer als der Zylinderdurchmesser ist, und der Zylinder zumindest in einem der Verschiebelänge des Kolbens entsprechenden Bereich elastisch aufweitbar ausgebildet ist.

Auf diese Weise kann eine Kolbendichtung als eigener Bauteil entfallen, da die Abdichtung durch die radiale elastische Anpressung der Zylinderwand an den Kolbenumfang unmittelbar erfolgt. Beim Verschieben des Kolbens wird der elastisch aufweitbare Bereich der Seitenwand fortlaufend in der Art einer Wellenbewegung erweitert und wieder rückgestellt.

Insbesondere in dieser Ausführung ergibt sich der Vorteil, dass Kolben und Zylinder aus demselben Material hergestellt werden können, beispielsweise aus einem Polyethylen oder Polypropylen mit entsprechend hoher Chemikalienbeständigkeit.

Wenn das Medium aus dem Behälter portionsweise abgegeben werden soll, ist die oftmalige Verschiebung des Kolbens bis zur Entleerung des Inhaltes notwendig. In diesem Fall ist es von Vorteil, im Verschlusselement eine Rückstellfeder vorzusehen, die den Kolben in die eine Schließstellung bildende Ausgangsstellung beaufschlagt und sich insbesondere an einem Boden des Zylinders abstützt.

In einer bevorzugten Ausführung ist vorgesehen, dass die beiden Umfangswulste in der Schließ- bzw. Ausgangsstellung des Kolbens beiderseits der seitlichen Offnung des Zylinders liegen. Auf diese Weise wird verhindert, dass das Medium in der verschlossenen Ausgangsstellung in den die Rückstellfeder aufnehmenden Teil des Zylinders eindringt.

In einer weiteren bevorzugten Ausführung, in der während der Abgabe von Medium aus dem Behälter durch eine zweite Öffnung in der Seitenwand Luft in den Behälter eintreten kann, ist vorgesehen, dass am Kolben pro Öffnung je ein Paar von Umfangswulsten ausgebildet ist, deren Mittelabstand dem Mittelabstand der Öffnungen entspricht. Dadurch sind in der Ausgangsstellung beide Öffnungen verschlossen und öffnen sich, wenn der Kolben verschoben wird.

Nachstehend wird nun die Erfindung anhand der Figuren durch beiliegende Zeichnungen näher beschrieben, ohne darauf beschränkt zu sein. Es zeigen:
- Fig. 1: ein Behälter in Schrägansicht von unten,
- Fig. 2: ein in die Behälteröffnung einsetzbares Verschlusselement in Schrägansicht,
- Fig. 3: einen Längsschnitt durch den Zylinder des Verschlusselements,
- Fig. 4: vergrößert die Ausgangsstellung des in der Behälteröffnung angeordneten Verschlusselementes im Längsschnitt,
- Fig. 5: zeigt einen Ausschnitt aus Fig. 4 in starker Vergrößerung,
- Fig. 6: eine Darstellung entsprechend Fig. 4 mit dem Verschlusselement in Abgabestellung, und
- Fig. 7 bis 9: Darstellungen gemäß Fig. 6 mit verschiedenen Positionen eines anhebbaren Stößels und in diesen möglichen Strömungswegen.

Fig. 1 zeigt einen Behälter 1, in dessen Öffnung ein Verschlusselement 2 eingesetzt und üblicherweise mit dem Behälter verklebt oder verschweißt ist. der Behälter dient zur Aufnahme eines konzentrierten oder verdünnten fließfähigen Mediums, beispielsweise eines Reinigungsmittels, Desinfektionsmittels oder einer anderen chemischen Substanz, wobei dies nur insofern von Bedeutung ist, als das Materials des Behälters 1 und des Verschlusselementes mit dem Inhalt keine Reaktion eingehen sollte bzw. darf. Der Behälter 1 wird üblicherweise kopfüber, also in der in Fig. 1 gezeigten Lage, in eine Aufnahme eines Spenders oder einer Dosiereinrichtung eingesetzt, sodass das Medium durch Schwerkraftwirkung ausfließen kann, wenn das Verschlusselement 2 geöffnet wird. Zur Betätigung bzw. Öffnung ist das Verschlusselement 2 mit einer mittigen Vertiefung 3 versehen, in die ein anhebbarer Stößel 20 oder dergleichen eingreift, der in der Behälteraufnahme des Spenders vorgesehen ist.

Wie Fig. 2 zeigt, umfasst das Verschlusselement 2 einen deckelartigen Einsatz mit einem Zylinder 4, in dem ein Kolben 10 zwischen der in Fig. 4 gezeigten Schließ- oder Ausgangsstellung in die in Fig. 6 gezeigte Offen- oder Endstellung bewegbar ist. Ein unterer Flansch des Zylinders 4 ist mit Riegelvorsprüngen 9 zur Verbindung mit dem deckelartigen Einsatz versehen. Daran schließt ein Bereich 6 an, in dem übereinander Öffnungen 7 und 8 vorgesehen sind. Ein sich etwas verjüngender Oberteil schließt den Zylinder 4 nach oben ab und ist mit einem Boden 5 versehen, der als Widerlager für eine im Inneren angeordnete Rückstellfeder 12 dient. Wie aus Fig. 3 ersichtlich, ist im sich verjüngenden Oberteil des Zylinders 4 die Wandstärke d größer als im Bereich 6 mit der geringeren Wandstärke rd, der elastisch aufweitbar ist. Die Anzahl der Öffnungen 7 und 8 im Bereich 6 ist beliebig und richtet sich nach Art und Eigenschaft des fließfähigen Mediums, d. h. es ist auch jeweils ein Kranz von Öffnungen 7, 8 denkbar.

Der im Zylinder 4 angeordnete Kolben 10 weist eine zentrale, nach unten offene Vertiefung 13 und eine eher mittige Ringnut 14 auf, die über zumindest ein Loch 15 mit der Vertiefung 13 in Verbindung ist. Eine obere Rille dient der Aufnahme bzw. Abstützung der Rückstellfeder 12. Die beiden Bereiche oberhalb und unterhalb der Ringnut 14 sind jeweils mit einem Paar von Umfangswulsten 11 versehen. Gemessen an jedem Umfangswulst 11 ist der Außendurchmesser des Kolbens 10 geringfügig größer als der Innendurchmesser des Bereichs 6 des Zylinders 4. Aus dem stark vergrößerten Ausschnitt (Fig. 5) ist ersichtlich, dass sich jeder Umfangswulst 11 um einen aus der Durchmesserdifferenz bedingten Betrag 16 in den Bereich 6 der Zylinderwand eindrückt, woraus sich eine sogenannte hart-auf-hart-Dichtung ergibt, die die Anordnung eigener Dichtringe oder dergleichen erübrigt.

In der Ausgangs- bzw. Schließstellung, die in Fig. 4 gezeigt ist, mündet die Öffnung 7 zwischen den beiden Umfangswulsten 11 im unteren Teil des Kolbens 10 und ist dadurch dichtend abgeschlossen. Da die Wandstärke rd des Bereichs 6 wesentlich reduziert ist, kann jeder Umfangswulst 11 beim Anheben des Kolbens 10 unter wellenähnlicher elastischer Aufweitung des Bereiches 6 sich in diesem in die in Fig. 6 gezeigte Abgabestellung verschieben, sodass die Öffnung 7 freigegeben wird und das Medium unter Schwerkrafteinfluss nach unten ausfließen kann. Das obere Paar von Umfangswulsten 11, das in der Ausgangsstellung nach Fig. 4 die obere Öffnung 8 in gleicher Weise verschließt und auch dort den Behälter abdichtet, gibt beim Anheben des Kolbens 10 in die Abgabestellung die obere Öffnung 8 ebenfalls frei, da der Mittelabstand zwischen den Paaren von Umfangswulsten 11 dem Mittelabstand zwischen den Öffnungen 7 und 8 entspricht. Bei nach oben verschobenem Kolben 10 ist somit auch eine Strömungsverbindung zwischen der Öffnung 8 über die Ringnut 14 in die mittige Vertiefung 13 vorhanden, über die Luft in den Behälter 1 einströmen kann, wenn ein Rückschlagventil, das das Abfließen von Medium durch die Öffnung 8 verhindert, vorgesehen ist. Dieses kann an jeder geeigneten Stelle, insbesondere im Betätigungsstößel 20 des Spenders vorgesehen sein.

Die Fig. 7 bis 9 zeigen zwei Ausführungsbeispiele eines Betätigungsstößels 20, der in die mittige Vertiefung 3 des Verschlusselementes 2 eingreift und einen Fluidkanal 21 sowie einen Luftkanal 22 parallel nebeneinander enthält. In der Ausführung nach Fig. 7 und 8 sind die seitlichen Austrittsöffnungen des Fluidkanales 21 und des Luftkanales 22 in einem Abstand übereinander angeordnet, der vom Mittelabstand zwischen den Öffnungen 7 und 8 abweicht. Somit wird nach einem ersten Hub gemäß Fig. 7 nur die Verbindung zwischen dem Fluidkanal 21 und der seitlichen Öffnung 7 geöffnet, wodurch eine bestimmte Menge von Fluid aus dem Behälter 1 ausfließen kann, ohne dass Luft eindringt, und der im Behälter entstehende Unterdruck die Abgabe des Mediums begrenzt. Wird der Stößel 20 weiter in die Stellung nach Fig. 8 angehoben, so wird die Öffnung 7 verschlossen, und Luft kann über den Luftkanal 22 und die Öffnung 8 in den Behälter 1 einströmen, bis der Unterdruck wieder ausgeglichen ist.

Fig. 9 zeigt eine Ausführung, in der der Stößel 20 länger ist, und der Abstand zwischen den seitlichen Austrittsöffnungen des Fluidkanales 21 und des Luftkanales 22 dem Abstand zwischen den Öffnungen 7 und 8 im aufweitbaren Bereich 6 des Zylinders 4 entspricht. In dieser Ausführung sind in der Abgabestellung des Kolbens 10 beide Strömungswege gleichzeitig offen, wie die Pfeile in Fig. 9 zeigen.

Nach Abgabe der gewünschten Menge aus dem Behälter 1 wird der Betätigungsstößel 20 der Spenderaufnahme entlastet und der Kolben 10 aus der Abgabestellung der Fig. 6 durch die Rückstellfeder 12 in die Ausgangsstellung nach Fig. 4 zurück geschoben, wobei die "Aufweitungswellen" im Bereich 6 wieder zurück laufen. Gegen Chemikalien beständige Materialien, wie Polyethylene und Polypropylene sind ausreichend elastisch, sodass sich Dichtelemente erübrigen.

## Patentansprüche

1. In eine Behälteröffnung einsetzbares Verschlusselement (2), das mit einem zumindest eine seitliche Öffnung (7) aufweisenden Zylinder (4) und einem im Zylinder (4) gedichtet verschiebbaren Kolben (10) versehen ist, der in einer Ausgangsstellung die Abgabe eines fließfähigen Mediums aus dem Behälter (1) verhindert, wobei der Kolben (10) eine Verschiebelänge hat, **dadurch gekennzeichnet, dass** ein Kolbendurchmesser an der Verschiebelänge des Kolbens (10) größer als ein Zylinderdurchmesser ist, und der Zylinder (4) zumindest in einem der Verschiebelänge des Kolbens (10) entsprechenden Bereich (6) elastisch auf den Kolbendurchmesser aufweitbar ausgebildet ist, sodass eine Abdichtung durch die radiale elastische Anpressung einer Zylinderwand an einen Kolbenumfang unmittelbar erfolgt.

2. Verschlusselement nach Anspruch 1, **dadurch gekennzeichnet, dass** die Seitenwand des Zylinders (4) im elastisch aufweitbaren Bereich (6) eine reduzierte Wandstärke (rd) aufweist.

3. Verschlusselement nach Anspruch 1 oder 2, **dadurch gekennzeichnet, dass** der Zylinder (4) einen Boden (5) aufweist, an dem eine Rückstellfeder (12) für den Kolben (10) abgestützt ist.

4. Verschlusselement nach einem der Ansprüche 1 bis 3, bei dem der Kolben (10) ein Paar von Umfangswulsten (11) aufweist, **dadurch gekennzeichnet, dass** die beiden Umfangswulste (11) in der Ausgangsstellung des Kolbens (10) beiderseits der seitlichen Öffnung (7) des Zylinders (4) liegen.

5. Verschlusselement nach Anspruch 4, bei dem im elastisch aufweitbaren Bereich (6) des Zylinders (4) die seitliche Öffnung (7) als erste Öffnung (7) und eine zweite Öffnung (8) in Verschieberichtung nacheinander angeordnet sind, **dadurch gekennzeichnet, dass** am Kolben (10) pro Öffnung (7, 8) je ein Paar von Umfangswulsten (11) ausgebildet ist, deren Mittelabstand dem Mittelabstand der Öffnungen (7, 8) entspricht.

6. Verschlusselement nach Anspruch 5, **dadurch gekennzeichnet, dass** in der Abgabestellung des Kolbens (10) zur Entnahme des fließfähigen Mediums aus dem Behälter (1) ein Fluidkanal (21) mit der der Ausgangsstellung näheren, ersten Öffnung (7) kommuniziert.

7. Verschlusselement nach Anspruch 5 oder 6, **dadurch gekennzeichnet, dass** in der Abgabestellung des Kolbens (10) zum Einbringen von Luft in den Behälter (1) ein Luftkanal (22) mit der von der Ausgangsstellung weiter entfernten, zweiten Öffnung (8) kommuniziert.

8. Verschlusselement nach Anspruch 6 und 7, **dadurch gekennzeichnet, dass** der Fluidkanal (21) und der Luftkanal (22) in einem in einer Behälteraufnahme ein- oder zweistufig anhebbaren Stößel oder dergleichen angeordnet sind.

9. Mit einem fließfähigen Medium gefüllter Behälter (1), der mit einem Verschlusselement (2) nach einem der Ansprüche 1 bis 8 versehen ist.

## Claims

1. A closure element (2) which can be inserted into a container opening, and which is provided with a cylinder (4) having at least one lateral opening (7) and with a piston (10) which is displaceable in the cylinder (4) in sealed relationship, which piston prevents in a starting position the discharge of a medium capable of flow out of the container (1), said piston (10) having a displacement length, **characterized in that** a piston diameter within the displacement length of the piston (10) is larger than a cylinder diameter, and the cylinder (4) is adapted to be elastically expandable to said piston diameter at least in a region (6) corresponding to the displacement length of the piston (10) so that a sealing is effected directly by the radial elastic pressure of a cylinder wall against a piston periphery.

2. A closure element as set forth in claim 1 **characterized in that** the side wall of the cylinder (4) in the elastically expandable region (6) is of a reduced wall thickness (rd).

3. A closure element as set forth in claim 1 or claim 2 **characterized in that** the cylinder (4) has an end (5) at which a return spring (12) for the piston (10) is supported.

4. A closure element as set forth in one of claims 1 through 3 in which the piston (10) has a pair of peripheral ridges (11), **characterized in that** in the starting position of the piston (10) the two peripheral ridges (11) are disposed on both sides of the lateral opening (7) of the cylinder (4).

5. A closure element as set forth in claim 4 in which, in the elastically expandable region (6) of the cylinder (4), the lateral opening (7) as a first opening and a second opening (8) are arranged in succession in the displacement direction, **characterized in that** a respective pair of peripheral ridges (11) is provided at the piston (10) per opening (7, 8), the center-to-center spacing of which peripheral ridges corresponds to the center-to-center spacing of the openings (7, 8).

6. A closure element as set forth in claim 5 **characterized in that** in the discharge position of the piston (10) for withdrawal of the flowable medium from the container (1) a fluid passage (21) communicates with the first opening (7) which is closer to the starting position.

7. A closure element as set forth in claim 5 or claim 6 **characterized in that** in the discharge position of the piston (10) for introduction of air into the container (1) an air passage (22) communicates with the second opening (8) which is further away from the starting position.

8. A closure element as set forth in claim 6 and claim 7 **characterized in that** the fluid passage (21) and the air passage (22) are arranged in a plunger or the like which can be lifted in one or two stages in a container receiving means.

9. A container (1) which is filled with a flowable medium and which is provided with a closure element (2) as set forth in one of claims 1 through 8.

## Revendications

1. Élément de fermeture (2), pouvant être inséré dans une ouverture de récipient, qui est pourvu d'un cylindre (4) présentant au moins une ouverture latérale (7) et d'un piston (10) pouvant coulisser de manière étanche dans le cylindre (4), qui empêche dans une position de départ la distribution d'un milieu fluide provenant du récipient (1), dans lequel le piston (10) a une longueur de coulissement, **caractérisé en ce qu'**un diamètre de piston dans la longueur de coulissement du piston (10) est plus grand qu'un diamètre du cylindre, et le cylindre (4) est réalisé de manière à pouvoir être élargi élastiquement au diamètre de piston au moins dans une zone (6) correspondant à la longueur de coulissement du piston (10) de sorte qu'une étanchéification est effectuée directement par la compression élastique radiale d'une paroi du cylindre contre une périphérie de piston.

2. Élément de fermeture selon la revendication 1, **caractérisé en ce que** la paroi du cylindre (4) présente dans la zone (6) pouvant être élargie élastiquement une épaisseur de paroi (rd) réduite.

3. Élément de fermeture selon la revendication 1 ou 2, **caractérisé en ce que** le cylindre (4) présente un fond (5), au niveau duquel un ressort de rappel (12) pour le piston (10) prend appui.

4. Élément de fermeture selon l'une quelconque des revendications 1 à 3, où le piston (10) présente une paire de bourrelets périphériques (11), **caractérisé en ce que** les deux bourrelets périphériques (11) se situent de part et d'autre de l'ouverture latérale (7) du cylindre (4) dans la position de départ du piston (10).

5. Élément de fermeture selon la revendication 4, où l'ouverture latérale (7) en tant que première ouverture (7) et une deuxième ouverture (8) sont disposées l'une après l'autre dans la direction de coulissement dans la zone (6) pouvant être élargie élastiquement du cylindre (4), **caractérisé en ce qu'**une paire de bourrelets périphériques (11), dont l'espacement moyen correspond à l'espacement moyen entre les ouvertures (7, 8), est réalisé pour chaque ouverture (7, 8) sur le piston (10).

6. Élément de fermeture selon la revendication 5, **caractérisé en ce qu'**un canal de fluide (21) communique avec la première ouverture (7), plus proche de la position de départ, pour prélever le milieu fluide du récipient (1) dans la position de distribution du piston (10).

7. Élément de fermeture selon la revendication 5 ou 6, **caractérisé en ce qu'**un canal d'air (22) communique avec la deuxième ouverture (8), plus éloignée de la position de départ, pour introduire de l'air dans le récipient (1) dans la position de distribution du piston (10).

8. Élément de fermeture selon la revendication 6 et 7, **caractérisé en ce que** le canal de fluide (21) et le canal d'air (22) sont disposés dans un coulisseau ou similaire pouvant être relevé en une étape ou en deux étapes dans un logement du récipient.

9. Récipient (1) rempli d'un milieu fluide, qui est pourvu d'un élément de fermeture (2) selon l'une quelconque des revendications 1 à 8.
